# EUROPÄISCHE PATENTSCHRIFT

(11) **EP 3 339 541 B1**
(45) Veröffentlichungstag und Bekanntmachung des Hinweises auf die Patenterteilung: **31.01.2024**
(21) Anmeldenummer: 17205742.4
(22) Anmeldetag: 06.12.2017
(51) Int. Cl.: E05B 65/00, E06B 3/48, E05D 5/02, E05D 15/26, E05F 7/00, E05F 17/00

(54) **FALTANLAGE**
FOLDABLE INSTALLATION
INSTALLATION PLIABLE

(30) Priorität: 23.12.2016 DE 102016125655
(43) Veröffentlichungstag der Anmeldung: 27.06.2018
(73) Patentinhaber: Solarlux GmbH, 49324 Melle (DE)
(72) Erfinder: NIEHAUSMEIER, Uwe, 32289 Rödinghausen (DE); KLAFFKE, Matthias, 49191 Belm (DE)
(74) Vertreter: Engelmann, Kristiana

(56) Entgegenhaltungen:
- DE-U1- 8 438 238
- GB-A- 2 513 835
- US-A- 2 953 809

## Beschreibung

Die Erfindung betrifft eine Faltanlage, insbesondere eine Glasfaltanlage, nach dem Oberbegriff des Anspruchs 1.

Um z.B. bei Faltwänden einen gleichmäßigen, parallelen Verlauf der enthaltenen Flügelprofile zueinander zu erlangen und Stabilität bei Windbelastungen zu bieten, werden die Beschläge, meist Scharniere, von denen das obere und das untere zusätzlich Trag- und Führungsfunktionen aufweisen, in der Praxis oft gleichmäßig über die gesamte Flügelhöhe aufgeteilt. Optisch werden jedoch die über die Flügelprofile vorstehenden Beschlagteile als störend empfunden. Aus beispielsweise der DE 102 39 446 C1, der DE 10 2015 112 640 B3 oder EP 1 063 376 A2 sind bereits sogenannte verdeckte Scharniere bekannt, die bei geschlossenem Türflügel weder auf der Vorder- noch auf der Rückseite vorstehen, sondern vollständig im Tür- und Rahmenfalz verschwinden. Derartige Scharniere haben meist fünfachsige Haltesysteme, sind konstruktiv aufwendig und bauen recht groß. Um sie aufnehmen zu können, müssen die Flügelprofile eine Mindestbreite aufweisen. Auch muss bei Fenstern und Glastüren der Rahmen relativ breit sein, um die Eintauchtiefe dieser herkömmlichen verdeckten Scharniere zu gewährleisten. Aus der GB 2 513 835 A ist eine andere Faltanlage bekannt.

Der Erfindung liegt daher die Aufgabe zugrunde, eine Faltanlage anzugeben, die optisch ansprechend mit schlanken Flügelprofilen ausgebildet werden kann, dennoch aber anstehenden Belastungen standhält. Eine Faltanlage mit einer Vorrichtung anzugeben, wobei mit der Vorrichtung bewegliche flächige Bauteile in geschlossenem Zustand sicher aneinandergehalten werden können und die Vorrichtung auch bei schlanken und schmalen Profilen optisch zurücktretend ausgeführt werden kann, liegt ebenfalls im Rahmen dieser Aufgabe.

Erfindungsgemäß wird diese Aufgabe durch eine Faltanlage mit einer Fixiervorrichtung entsprechend Anspruch 1 gelöst.

Da bei beweglichen, insbesondere flächigen Bauteilen wie Fenstern, Türen oder ähnlichem ein oberer und ein unterer Beschlag bzw. Scharnier in der Lage sind, die auftretenden statischen Gewichte und ggf. Kipplasten aufzunehmen, wird durch die Erfindung eine Faltanlage mit einer Fixiervorrichtung geschaffen, wobei die Fixiervorrichtung an beweglichen, flächigen Bauteilen ergänzend eingesetzt werden kann, um über die Höhe beispielsweise Windbelastungen aufzunehmen, Verzug durch thermische Einwirkung auszugleichen und/oder einen gleichmäßigen Dichtungsandruck über die Gesamtlänge sicherzustellen. Dazu beinhaltet die Fixiervorrichtung zwei bei geöffnetem Bauteil nicht miteinander verbundene Beschlagteile, von denen eines fest mit dem beweglichen, flächigen Bauteil und das andere fest mit dem weiteren Bauteil verbunden ist. Eines der Beschlagteile hat einen Fixiervorsprung, der bevorzugt laschenartig ausgebildet sein kann. Der Fixiervorsprung ist um eine relativ zum flächigen Bauteil feste Fixierachse schwenkbar und vom Bauteil weg vorgespannt befestigt. Bevorzugt kann dies durch eine Anordnung mit einer Feder, insbesondere einer Spiralfeder, und einem Achsstift ausgebildet sein. Die Schwenkbarkeit und Vorspannung des Fixiervorsprungs kann jedoch auch bei einem einstückigen Beschlagteil durch gezielt elastisch ausgebildete Bereiche des Beschlagteils verwirklicht werden. Das zweite Beschlagteil der Fixiervorrichtung hat erfindungsgemäß eine Führungsfläche und ein Halteelement aufzuweisen. Bewegen sich die Beschlagteile tragenden Bauteilseiten aufeinander zu, so berührt das freie Ende des Fixiervorsprungs zunächst die Führungsfläche des gegenüberliegenden Beschlagteils und gleitet dann an dieser entlang auf das Halteelement zu, bis es sich mit diesem verhakt. Dadurch werden bei geschlossenen Bauteilen bzw. bei geschlossener Faltanlage die Bauteile oder Flügel zueinander fixiert und gegenüber Querkräften stabilisiert, ohne dass es einer dauerhaften Verbindung zwischen den beiden Beschlagteilen bedarf. Öffnen die Bauteile wieder, ist es so konstruktiv möglich, dass die Beschlagteile sich selbständig wieder voneinander lösen, wenn der Fixiervorsprung sich aus dem Halteelement entfernt.

Da die Beschlagteile nicht dauerhaft miteinander verbunden sind, sondern nur bei Berührkontakt zusammenwirken, lässt sich die Fixiervorrichtung nicht nur bei verbundenen, zueinander verschwenkbaren Bauteilen verwenden, sondern beispielsweise auch bei Schiebelementen. Insbesondere zwischen in einer Spur angeordneten Schiebeflügeln ist die Fixiervorrichtung zur Profilstabilisierung auch gegen Windlasten einsetzbar.

Das Halteelement bildet bevorzugt eine Mulde aus, in die das freie Ende des Fixiervorsprungs eintauchen kann. Die Mulde des Haltelementes kann ebenfalls in einem Vorsprung ausgebildet sein, der aus einer von der Führungsfläche gebildeten Ebene heraustritt. Besonders vorteilhaft ist eine gerundete Ausführung der Mulde mit einem Radius, der kleiner als der Abstand des freien Endes des Fixiervorsprungs von seiner Fixierachse ist. Damit ist einerseits ein leichtes Hereingleiten des freien Endes des Fixiervorsprungs in die Mulde gewährleistet und andererseits ein sicheres Verhaken in der als geschlossen vorgesehenen Position, da beim Aufeinanderzubewegen der Beschlagteile der Radius der Mulde gleichsam in den Schwenkradius des freien Endes des Fixiervorsprungs eintaucht und so dessen weiteres Verschwenken stoppt.

Da der Fixiervorsprung von dem Bauteil, an dem er befestigt ist, weg vorgespannt ist, wird die Funktionssicherheit verbessert, wenn das Beschlagteil einen das Aufschwenken des Fixiervorsprungs in Richtung der Vorspannung begrenzenden Anschlag aufweist. Damit wird gewährleistet, dass der Fixiervorsprung bei geöffneten Bauteilen sich stets in der korrekten Position befindet, um beim Schließen in die Fixierposition zu gleiten. Es kann dadurch eine größere Vorspannung gewählt werden, die in geschlossener Position die Fixierung verbessert. Bevorzugt ist der Anschlag so anzuordnen, dass bei geöffneten Bauteilen ein Öffnungswinkel des Fixiervorsprungs gegenüber der Schmalseite des Bauteils von kleiner 90° vorliegt, bevorzugt etwa 30° bis 40°.

Zwar können erfindungsgemäße Faltanlagen mit Vorteil eingesetzt werden, wenn die Fixiervorrichtungen wie vorbeschrieben an einem Beschlagteil lediglich einen Fixiervorsprung und an dem anderen Beschlagteil die Führungsfläche und das Halteelement aufweisen, jedoch ist es besonders vorteilhaft, wenn jedes Beschlagteil über einen Fixiervorsprung und ein Halteelement verfügt. Damit werden bewegliche Bauteile nicht nur fixiert, sondern bei vollständig aufeinander zu bewegten Beschlagteilen sogar zentriert. Das Beschlagteil kann dazu so ausgebildet sein, dass sich in einem Bereich der Fixiervorsprung und in einem dazu benachbarten Bereich das Halteelement befindet, damit sich beide nicht behindern. Eine geschickte Konstruktion ermöglicht so eine identische Ausbildung beider Beschlagteile der Fixiervorrichtung, die dann an den sich gegenüberliegenden Bauteilen nur jeweils verdreht angeordnet werden müssen. Dies verringert über die erforderliche Bauteilzahl auch die Lagerkosten.

Selbstverständlich kann jedes Beschlagteil der Fixiervorrichtung nicht nur einen Fixiervorsprung und/oder ein Haltelement aufweisen, sondern auch mehrere Fixiervorsprünge und/oder Halteelemente.

Insbesondere können Glasfaltanlagen mit zu einer Kette verbundenen Flügeln, die zum Öffnen der Anlage gegeneinander gefaltet werden, optisch ansprechender, filigraner und mit schmalen Rahmenprofilen ausgebildet werden durch Verwendung der vorbeschriebenen Fixierungsvorrichtungen. So ist es möglich, das Flügelgewicht durch obere und untere Trag- und Führungsbeschläge aufzunehmen und auch lange und hohe Flügel dennoch über ihre gesamte Höhe sicher aneinander festzulegen, indem zwischen den Trag- und Führungsbeschlägen (den üblichen Scharnieren) eine oder mehrere Fixierungsvorrichtungen der vorbeschriebenen Art in die Rahmenprofile eingesetzt werden. Bei geschickter Anordnung können sich die Fixiervorrichtungen bevorzugt vollständig innerhalb eines Spalts zwischen zwei benachbarten Flügeln der Faltanlage befinden, so dass sie weder von der Außen- noch von der Innenseite der Faltanlage sichtbar sind. Dies ermöglicht es auch, benachbarte Flügel mit durchgehenden innen- und außenliegenden Dichtungen zu versehen, zwischen denen die Fixiervorrichtung angeordnet ist. Eine derartige Anordnung ist spaltmaßvariabel und hat durchgehende Dichtebenen, was die Wärmedämmeigenschaften verbessert. Außerdem sind die Fixiervorrichtungen für den Betrachter nicht sichtbar, was nicht nur optische Vorteile, sondern auch einen verbesserten Einbruchschutz bietet.

Weitere Vorteile und Einzelheiten ergeben sich aus den Ansprüchen und einem Ausführungsbeispiel der Erfindung, das im Folgenden erläutert wird; es zeigen:
- Fig. 1: schematisch, eine dreiflügelige Faltanlage, geschlossen,
- Fig. 2: den Gegenstand aus Fig. 1, teilweise geöffnet,
- Fig. 3: den Gegenstand aus Fig. 1 und 2, vollständig geöffnet,
- Fig. 4: eine an der Position IV in Fig. 3 befindliche Fixiervorrichtung, vergrößert,
- Fig. 5: einen Schnitt in Richtung V-V durch den Gegenstand aus Fig. 4,
- Fig. 6: eine Darstellung entsprechend Fig. 4 an der Position VI aus Fig. 2,
- Fig. 7: einen Schnitt in Richtung VII-VII durch den Gegenstand aus Fig. 6,
- Fig. 8: den Gegenstand aus Fig. 6, fast geschlossen,
- Fig. 9: einen Schnitt in Richtung IX-IX durch den Gegenstand aus Fig. 8,
- Fig. 10: eine Detailvergrößerung aus Position X in Fig. 1 und
- Fig. 11: einen Schnitt in Richtung XI-XI durch den Gegenstand in Fig. 10.

Die in Fig. 1 dargestellte, erfindungsgemäße Faltanlage umfasst eine Kette von drei flächigen Bauteilen 1,2,3, die hier als Glasflügel mit schmalen Rahmenprofilen 1',2',3' ausgebildet sind. Die Flügel 1,2,3 sind in einem äußeren Rahmen 4 über Trag- und Führungsbeschläge 5,6 verschwenkbar und teilweise verschieblich geführt. Die inneren Trag- und Führungsbeschläge 5 sind in der Fig. 1 sichtbar, während die äußeren Trag- und Führungsbeschläge 6 von der dargestellten Innenseite der Faltanlage nicht sichtbar sind, so dass mit der Bezugsziffer 6 nur deren Position angedeutet ist. Die Faltanlage verfügt über Verriegelungsgriffe 7. Mit einem Pfeil ist die Öffnungsrichtung der Faltanlage dargestellt. Dabei bewegen sich die Flügel 1,2,3 über die Position in Fig. 2 bis zur vollständigen Öffnung der Faltanlage in die Position aus Fig. 3. Beispielsweise an den mit Kreisen angedeuteten Positionen können sich Fixiervorrichtungen befinden, von denen eine in den weiten Figuren näher gezeigt ist.

Anhand der Fig. 4 ff. werden die Fixiervorrichtungen erläutert, die je nach Bedarf an diversen Positionen zwischen verschwenkbaren Flügeln 1,2,3 sowie zwischen einem verschwenkbaren Flügel, hier 3, und einem weiteren Bauteil, hier dem äußeren Rahmen 4, angeordnet sein können. Die Fixiervorrichtung besteht bei der dargestellten Ausführungsform aus zwei Beschlagteilen 11, die hier an den Schmalseiten der Rahmenprofile 2' und 3' verschraubt sind. Betrachtet man zunächst nur die obere Hälfte jedes Beschlagteils 11, so weist das rechte Beschlagteil 11 einen als Lasche ausgebildeten Fixiervorsprung 12 auf, der um eine Fixierachse 13 schwenkbar und hier mittels einer Spiralfeder 14 vom Rahmenprofil 3' weg vorgespannt ist. Der maximale Öffnungswinkel α der Lasche 12 gegenüber der Befestigungsseite des Bauteils 3' ist in Fig. 5 markiert und wird durch einen Anschlag 15 auf hier zwischen 30° und 40° begrenzt. Die obere Hälfte des in Fig. 4 linken Beschlagteils 11 verfügt über eine Führungsfläche 17 und ein Halteelement 18, die mit dem Fixiervorsprung 12 zusammenwirken.

Die Fig. 4 ff. zeigen eine besonders bevorzugte Ausführungsform, bei denen jedes Beschlagteil sowohl einen Fixiervorsprung 12 als auch eine Führungsfläche 17 und ein Halteelement 18 aufweisen. Daher sind in den Fig. 5,7,9 und 11 (Schnitt-Draufsichten) jeweils beidseitig identische Elemente zu erkennen. Die Beschlagteile 11 können so mit Vorteil sogar identisch ausgebildet sein. In ihrer gegengleichen Anordnung fixieren sie beim Schließen die Bauteile nicht nur gegeneinander, sondern zentrieren auch einen dazwischen befindlichen Spalt, der sich durch die Trag- und Führungsbeschläge 5,6 und die dadurch festgelegte Schwenkachse der Bauteile ergibt, die in den Figuren durch ein Kreuz 20 symbolisiert ist.

In den Fig. 4 bis 11 (jeweils paarweise) ist der Bewegungsablauf beim Aufeinanderzuschwenken der Schmalseiten der Rahmenprofile 2',3' bis die Faltanlage vollständig geschlossen ist (Fig. 10 und 11) dargestellt. Dabei schwenken die Flügel 2,3 mit ihren Glasscheiben 21 tragenden Rahmenprofilen 2',3' um die Schwenkachse 20 bzw. den Drehpunkt 20 mit den Beschlagteilen 11 aufeinander zu (Fig. 6,7). In Fig. 8,9 ist eine Position erreicht, bei der die Laschen 12 mit ihrem der Fixierachse 13 abgewandten freien Ende 12' zur Anlage an die Führungsflächen 17 des jeweils gegenüberliegenden Beschlagteils 11 gelangen. Durch ein weiteres Zuschwenken der Flügel 2,3 (Fig. 10,11) gleiten die freien Enden 12' der Laschen 12 an den Führungsflächen 17 entlang, wodurch die Laschen 12 entgegen ihrer Vorspannung angelegt werden. Dabei greifen die freien Enden 12' der Laschen 12 in die muldenartig ausgebildeten Halteelemente 18 ein und verhaken sich mit diesen. Besonders einfach und ohne unnötige Reibung geschieht dies, indem die Mulde des Halteelementes 18 mit einem Radius ausgebildet ist, der bevorzugt der Ausgestaltung des freien Endes 12' der Lasche entspricht und wesentlich kleiner als der Schwenkradius der Lasche 12, entsprechend dem Abstand A seines freien Endes 12' von der Fixierachse 13 (dargestellt in Fig. 7) ist.

Die Fig. 10 und 11 verdeutlichen außerdem, dass die Fixiervorrichtung eine Ausgestaltung ermöglicht, bei der die Fixiervorrichtung vollständig innerhalb eines Spaltes 22 zwischen zwei geschlossenen, benachbarten Flügeln 2,3 angeordnet werden kann. Beiderseitig außen und innen kann der Spalt 22 durch Dichtungen mit durchgehenden Dichtlippen 23 verschlossen werden mit Vorteilen für Winddichtigkeit, Optik und Einbruchschutz.

Mit den dargestellten Fixiervorrichtungen ist die Faltanlage zwischen ihren Flügeln 1,2,3 selbstzentrierend, jedoch spaltmaßvariabel. Dadurch lassen sich die Fixiervorrichtungen individuell für verschiedene Spaltbreiten einsetzen. Jedes Beschlagteil 11 der Fixiervorrichtungen kann wie zeichnerisch dargestellt aus nur vier Teilen bestehen, nämlich der Führungsfläche 17 mit angeformtem Haltelement 18, dem Fixiervorsprung 12, der Feder 14 und einem die Fixierachse 13 bildenden Stift.

Wenn es beispielsweise zur Reinigung der Außenflächen erforderlich ist, die Flügel 2,3 voneinander zu trennen, müssen lediglich die Beschläge 6 oben und unten gelöst werden. Bei den Fixiervorrichtungen ist dies nicht notwendig, da diese nicht fest miteinander verbunden sind, sondern sich beim Öffnen der Flügel 2,3 selbsttätig voneinander lösen. Durch eine variable Anzahl der eingesetzten Fixiervorrichtung können zudem verschieden hohe Windlastanforderungen auch bei hohen und schlanken Flügeln erfüllt werden. Der praktische Nutzen derartiger Fixiervorrichtungen ist somit erheblich, wie auch der optische Nutzen insbesondere bei großen Glasflächen und schlanken Profilen.

## Patentansprüche

1. Faltanlage, insbesondere Glasfaltanlage, mit zumindest einer Kette miteinander verbundener, als Flügel (1,2,3) ausgebildeter, flächiger Bauteile (1,2,3), die zum Öffnen der Anlage gegeneinander gefaltet werden, wobei jeder Flügel (1,2,3) mit den benachbarten Flügeln (2,3,1) innerhalb der Kette durch an den Flügeln (1,2,3) angeordnete obere und untere Trag- und Führungsbeschläge (5,6) schwenkbar verbunden ist, **dadurch gekennzeichnet, dass** zwischen dem oberen und dem unteren Beschlag (5,6) jeweils mindestens eine Fixiervorrichtung für bewegliche, flächige Bauteile (1,2,3) zur Begrenzung des Spalts (22) zwischen einer Schmalseite des flächigen Bauteils (2) und einer korrespondierenden Seite eines weiteren Bauteils (3), gegenüber dem das flächige Bauteil (2) beweglich ist, angeordnet ist, wobei die Fixiervorrichtung zusammenwirkende Beschlagteile (11) an der Schmalseite des flächigen Bauteils (2) und der korrespondierenden Seite des weiteren Bauteils (3) aufweist, wobei zumindest an einem der Bauteile (2,3) das Beschlagteil (11) einen um eine relativ zum flächigen Bauteil (2,3) feste Fixierachse (13) schwenkbaren und vom Bauteil (2,3) weg vorgespannt angelenkten Fixiervorsprung (12) mit einem freien Ende (12') umfasst und das Beschlagteil (11) am anderen Bauteil (3,2) eine Führungsfläche (17) und ein Halteelement (18) aufweist, wobei Fixiervorsprung (12) und Führungsfläche (17) derart zusammenwirkend angeordnet sind, dass bei einer aufeinander zu Bewegung der die Beschlagteile (11) tragenden Bauteilseiten der Fixiervorsprung (12) mit seinem der Fixierachse (13) abgewandten freien Ende (12') an der Führungsfläche (17) entlang auf das Halteelement (18) zu gleitet und sich mit dem Halteelement (18) verhakt.

2. Faltanlage nach Anspruch 1, **dadurch gekennzeichnet, dass** das Halteelement (18) eine Mulde ausbildet.

3. Faltanlage nach Anspruch 2, **dadurch gekennzeichnet, dass** die Mulde gerundet ausgebildet ist mit einem Radius, der kleiner als Abstand (A) des freien Endes (12') des Fixiervorsprungs (12) von seiner Fixierachse (13) ist.

4. Faltanlage nach einem der vorausgehenden Ansprüche, **dadurch gekennzeichnet, dass** das Beschlagteil (11) mit dem Fixiervorsprung (12) einen die Verschwenkung des Fixiervorsprungs (12) in Richtung der Vorspannung begrenzenden Anschlag (15) aufweist.

5. Faltanlage nach Anspruch 4, **dadurch gekennzeichnet, dass** der Anschlag (15) so angeordnet ist, dass bei geöffneten Bauteilen (2,3) ein Öffnungswinkel (α) des Fixiervorsprungs (12) gegenüber der Schmalseite des Bauteils (2) von kleiner 90°, bevorzugt zwischen 30° und 40°, vorliegt.

6. Faltanlage nach einem der vorausgehenden Ansprüche, **dadurch gekennzeichnet, dass** jedes Beschlagteil (11) über einen Fixiervorsprung (12) und ein Halteelement (18) verfügt, die derart gegengleich angeordnet sind, dass sie bei vollständig aufeinander zu bewegten Beschlagteilen (11) einen verbleibenden Spalt (22) zwischen den Bauteilseiten zentrieren.

7. Faltanlage nach Anspruch 6, **dadurch gekennzeichnet, dass** die Beschlagteile (11) beider Bauteile (2,3) identisch ausgebildet sind.

8. Faltanlage nach einem der vorausgehenden Ansprüche, **dadurch gekennzeichnet, dass** die Schmalseite des Bauteils (1,2,3) durch ein Rahmenprofil (1`,2`,3`) des Flügels (1,2,3) gebildet wird und die Fixiervorrichtung bei geschlossener Faltanlage vollständig innerhalb eines Spalts (22) zwischen zwei benachbarten Flügeln (1,2,3) angeordnet ist.

9. Faltanlage nach Anspruch 8, **dadurch gekennzeichnet, dass** die Rahmenprofile (1`,2`,3`) benachbarter Flügel (1,2,3) innen- und außenliegende Dichtungen aufweisen, die in ihrer Längserstreckung durchgängig sind und zwischen denen die Fixiervorrichtung angeordnet ist.

## Claims

1. A foldable installation, in particular a glass foldable installation, having at least one chain of flat components (1, 2, 3) which are connected to one another and are formed as panels (1, 2, 3), which are folded against one another for opening the installation, wherein each panel (1, 2, 3) is pivotably connected to the adjacent panels (1, 2, 3) within the chain by upper and lower support and guide fittings (5, 6) arranged on the panels (1, 2, 3), **characterized in that** at least one fixing device each for movable, flat components (1, 2, 3) for limiting the gap (22) between a narrow side of the flat component (2) and a corresponding side of a further component (3), in relation to which the flat component (2) is movable, is arranged between the upper and the lower fitting (5, 6), wherein the fixing device has interacting fitting parts (11) on the narrow side of the flat component (2) and the corresponding side of the further component (3), wherein at least on one of the components (2, 3), the fitting part (11) comprises a fixing projection (12) which is pivotable about a fixing axis (13) which is fixed relative to the flat component (2, 3) and is pretensioned away from the component (2, 3) with a free end (12'), and the fitting part (11) on the other component (3, 2) has a guide surface (17) and a retaining element (18), wherein the fixing projection (12) and the guide surface (17) are arranged so as to interact with each other such that, when the component sides carrying the fitting parts (11) move toward one another, the fixing projection (12) slides with its free end (12') facing away from the fixing axis (13) along the guide surface (17) toward the retaining element (18) and interlocks with the retaining element (18).

2. The foldable installation according to claim 1, **characterized in that** the retaining element (18) forms a trough.

3. The foldable installation according to claim 2, **characterized in that** the trough is rounded with a radius that is smaller than the distance (A) of the free end (12') of the fixing projection (12) from its fixing axis (13).

4. The foldable installation according to any of the preceding claims, **characterized in that** the fitting part (11) with the fixing projection (12) has a stop (15) which limits the pivoting of the fixing projection (12) in the direction of the pretension.

5. The foldable installation according to claim 4, **characterized in that** the stop (15) is arranged so that, when the components (2, 3) are open, an opening angle (α) of the fixing projection (12) is present in relation to the narrow side of the component (2) of less than 90°, preferably between 30° and 40°.

6. The foldable installation according to any of the preceding claims, **characterized in that** each fitting part (11) has a fixing projection (12) and a retaining element (18) which are arranged so as to be diametrically opposed such that, when the fitting parts (11) are completely moved toward one another, they center a remaining gap (22) between the component sides.

7. The foldable installation according to claim 6, **characterized in that** the fitting parts (11) of the two components (2, 3) are identical.

8. The foldable installation according to any of the preceding claims, **characterized in that** the narrow side of the component (1, 2, 3) is formed by a frame profile (1', 2', 3') of the panel (1, 2, 3), and the fixing device is arranged completely within a gap (22) between two adjacent panels (1, 2, 3) when the foldable installation is closed.

9. The foldable installation according to claim 8, **characterized in that** the frame profiles (1', 2', 3') of adjacent panels (1, 2, 3) have inner and outer seals which are continuous in their longitudinal extension and between which the fixing device is arranged.

## Revendications

1. Installation pliable, en particulier installation pliable en verre, comportant au moins une chaîne de composants (1,2,3) plats reliés les uns aux autres et réalisés sous forme d'ailes (1,2,3), lesquels composants sont pliés les uns contre les autres pour l'ouverture de l'installation, chaque aile (1,2,3) étant reliée de manière à pouvoir pivoter aux ailes (2,3,1) voisines à l'intérieur de la chaîne par des ferrures de support et de guidage supérieure et inférieure (5,6) disposées au niveau des ailes (1,2,3), **caractérisée en ce que,** entre la ferrure supérieure et la ferrure inférieure (5,6), respectivement au moins un dispositif de fixation est disposé pour des composants (1,2,3) plats mobiles afin de limiter la fente (22) entre un côté étroit du composant (2) plat et un côté correspondant d'un autre composant (3) par rapport auquel le composant (2) plat est mobile, le dispositif de fixation présentant des pièces de ferrure (11) coopérant sur le côté étroit du composant (2) plat et sur le côté correspondant de l'autre composant (3), la pièce de ferrure (11) comprenant, au moins au niveau de l'un des composants (2,3), une saillie de fixation (12) comportant une extrémité libre (12'), pouvant pivoter autour d'un axe de fixation (13) fixe par rapport au composant (2,3) plat et articulée de manière précontrainte en s'éloignant du composant (2,3), et la pièce de ferrure (11) présentant, au niveau de l'autre composant (3,2), une surface de guidage (17) et un élément de retenue (18), la saillie de fixation (12) et la surface de guidage (17) étant disposées de manière à coopérer de telle sorte que, lors d'un mouvement des côtés de composant portant les pièces de ferrure (11) l'un vers l'autre, la saillie de fixation (12) glisse avec son extrémité libre (12') opposée à l'axe de fixation (13) le long de la surface de guidage (17) vers l'élément de retenue (18) et s'accroche à l'élément de retenue (18).

2. Installation pliable selon la revendication 1, **caractérisée en ce que** l'élément de retenue (18) forme une cuvette.

3. Installation pliable selon la revendication 2, **caractérisée en ce que** la cuvette est réalisée de manière arrondie avec un rayon qui est inférieur à la distance (A) entre l'extrémité libre (12') de la saillie de fixation (12) et son axe de fixation (13).

4. Installation pliable selon l'une des revendications précédentes, **caractérisée en ce que** la pièce de ferrure (11) comportant la saillie de fixation (12) présente une butée (15) limitant le pivotement de la saillie de fixation (12) dans le sens de la précontrainte.

5. Installation pliable selon la revendication 4, **caractérisée en ce que** la butée (15) est disposée de telle sorte que, lorsque les composants (2,3) sont ouverts, un angle d'ouverture (α) de la saillie de fixation (12) par rapport au côté étroit du composant (2) est inférieur à 90°, de préférence est compris entre 30° et 40°.

6. Installation pliable selon l'une des revendications précédentes, **caractérisée en ce que** chaque pièce de ferrure (11) dispose d'une saillie de fixation (12) et d'un élément de retenue (18) qui sont disposés de manière opposée de telle sorte que, lorsque les pièces de ferrure (11) sont entièrement déplacées l'une vers l'autre, ils recentrent une fente (22) restante entre les côtés de composant.

7. Installation pliable selon la revendication 6, **caractérisée en ce que** les pièces de ferrure (11) des deux composants (2,3) sont réalisées de manière identique.

8. Installation pliable selon l'une des revendications précédentes, **caractérisée en ce que** le côté étroit du composant (1,2,3) est formé par un profilé de cadre (1',2',3') de l'aile (1,2,3) et le dispositif de fixation est disposé entièrement à l'intérieur d'une fente (22) entre deux ailes (1,2,3) voisines lorsque l'installation pliable est fermée.

9. Installation pliable selon la revendication 8, **caractérisée en ce que** les profilés de cadre (1',2',3') d'ailes (1,2,3) voisines présentent des joints d'étanchéité intérieurs et extérieurs qui sont continus dans leur extension longitudinale et entre lesquels le dispositif de fixation est disposé.
